# EUROPÄISCHE PATENTSCHRIFT

(11) **EP 0 379 988 B1**
(45) Veröffentlichungstag und Bekanntmachung des Hinweises auf die Patenterteilung: **13.07.1994**
(21) Anmeldenummer: 90101078.5
(22) Anmeldetag: 19.01.1990
(51) Int. Cl.: H04R 1/22

(54) **Lautsprecherbox**
Loudspeaker enclosure
Enceinte acoustique

(30) Priorität: 27.01.1989 DE 3902343
(43) Veröffentlichungstag der Anmeldung: 01.08.1990
(73) Patentinhaber: R + H STUDIOSOUND BECK KG, 79183 Waldkirch (DE)
(72) Erfinder: Beck, Ernst Georg, Dipl.-Bio, D-7830 Emmendingen (DE)
(74) Vertreter: Patent- und Rechtsanwaltssozietät, Schmitt, Maucher & Börjes

(56) Entgegenhaltungen:
- DE-A- 2 906 002
- US-A- 4 016 953

## Beschreibung

Die Erfindung betrifft eine Lautsprecherbox nach dem akustischen Bandpaßprinzip mit einem Außengehäuse, einer inneren Schallwand und daran angebrachtem Lautsprecherchassis sowie beidseits der inneren Schallwand befindlichen Kammern mit jeweils wenigstens einer Reflexöffnung und geht aus von der DE-A-29 06 002.

Lautsprecherboxen sind nach unterschiedlichen akustischen Prinzipien bekannt. Ein akustisches Prinzip ist das Bandpass-System, bei dem alleine durch die Gehäusekonstruktion und die Anordnung des Lautsprecherchassis ein definierter Frequenzbereich aus einem vorhandenen Frequenzspektrum abgestrahlt werden kann.

Bei Lautsprecherboxen, die nach anderen akustischen Prinzipien arbeiten, wie z.B. die geschlossene Box, das Reflexsystem usw., sind elektrische bzw. elektronische Frequenzweichen erforderlich, um bestimmte Frequenzbereiche abstrahlen zu können. Zu diesem Stand der Technik ist bereits die DE-A1-29 06 002 bekannt, die mit zwei Lautsprechern arbeitet, die zur Erhöhung der Membranbeschleunigung akustisch in Reihe geschaltet sind. Als Außengehäuse werden hierbei geschlossene oder offene Boxen nach dem Baßreflexsystem verwendet.

Es ist auch bereits eine Lautsprecherbox nach dem Bandpass-System bekannt, bei der innerhalb eines Gehäuses ein Lautsprecherchassis angeordnet und zwei voneinander getrennte Kammern vorgesehen sind. Diese Lautsprecherbox dient insbesondere zur Abstrahlung des Baßbereiches mit einer Frequenz z.B. kleiner als 500 Hertz. Bei dieser Lautsprecherbox ist bei niedrigem Frequenzbereich ein vergleichsweise großes Kammervolumen und damit ein insgesamt entsprechend großes Außengehäuse erforderlich. Solche sogenannten "Subwoofer" werden vor allem im Beschallungsbereich von Musikern oder in Studios und für Hifi-Anwendungen eingesetzt. Gerade bei Einsatz für Musikkapellen spielt die Größe der Lautsprecherbox eine erhebliche Rolle, da diese in der Regel nach dem Auftritt abtransportiert und an einem anderen Ort auch wieder aufgebaut werden müssen. Auch am Einsatzort selbst herrschen meist beengte Platzverhältnisse, welche häufig auch eine optimale Aufstellung von großen (Baß-)Lautsprecherboxen nicht zulassen.

Aufgabe der vorliegenden Erfindung ist es, eine Lautsprecherbox der eingangs erwähnten Art zu schaffen, welche bei einem vorgegebenen Frequenzbereich ein wesentlich verringertes Gehäusevolumen aufweist oder die bei gleichbleibendem Gehäusevolumen eine Vergrößerung der Frequenz-Bandbreite ermöglicht. Gleichzeitig soll die Belastbarkeit der Lautsprecherbox erhöht und die Verzerrung vermindert werden.

Zur Lösung dieser Aufgabe wird erfindungsgemäß insbesondere vorgeschlagen, daß wenigstens zwei über Koppelvolumina akustisch seriell geschaltete Lautsprecherchassis in dem Bandpassgehäuse vorgesehen sind, die akustisch in Phase arbeiten.

Bei Einsatz von z.B. zwei Lautsprecherchassis kommt man praktisch mit dem halben Gehäusevolumen aus, um den gleichen Frequenzgang zu erreichen wie bei bisherigen Bandpass-Systemen. Gleichzeitig verdoppelt sich die elektrische Belastbarkeit. Analog verhält es sich bei Einsatz von mehr als zwei, z.B. von drei oder vier Lautsprechern. Durch die erfindungsgemäße Anordnung von wenigstens zwei Lautsprecherchassis und in beiden Außenkammern befindlichen Reflexöffnungen erhält man auch eine Filtercharakteristik höherer Ordnung, wodurch die Flankensteilheit des Frequenzganges erhöht und damit der Wirkungsgrad für den jeweils vorgesehenen Frequenzbereich verbessert wird.

Für besondere Anwendungsfälle besteht auch die Möglichkeit, anstatt einer Volumenverkleinerung des Außengehäuses eine Erweiterung des Frequenzbereiches bei gleichem Gehäusevolumen wie bisher vorzunehmen.

Eine besonders vorteilhafte Ausführungsform sieht vor, daß eine innere Schallwand mit zwei daran angebrachten, zwischen sich ein Koppelvolumen einschließende Lautsprecherchassis vorgesehen sind. Diese Ausführungsform hat den Vorteil, daß man bei guten akustischen Daten und praktisch halbiertem Gehäusevolumen mit insgesamt geringem Aufwand auskommt, da hier nur zwei Lautsprecherchassis verwendet werden.

Bevorzugt ist vorgesehen, daß die beiden Lautsprecher mit ihren Membranvorderseiten einander zugewandt angeordnet sind. Das Koppelvolumen ist hierbei zwischen den Membranvorderseiten gebildet, wobei die Membranen die Begrenzungswände bilden. Durch diese Anordnung erhält man das kleinstmögliche Koppelvolumen, wodurch u.a. das Gesamtvolumen der Lautsprecherbox entsprechend klein gehalten werden kann und andererseits erhält man durch die bei kleinerem Volumen starrere Kopplung der beiden Lautsprechermembranen eine noch weitere Verringerung der auftretenden Verzerrungen, da die Verzerrungen der einzelnen Lautsprechersysteme weitgehend kompensiert werden. Bandpass-Systeme zeichnen sich prinzipiell dadurch aus, daß die darin arbeitenden Chassis im Vergleich zu Reflex-Systemen geringere Membranbewegungen ausführen. Dies führt bereits zu einer Reduzierung der Verzerrungen. Zusätzlich ist der Wirkungsgrad erhöht. Durch die erfindungsgemäße Anordnung mehrerer Lautsprecher können die auftretenden Verzerrungen nochmals reduziert werden. Zweckmäßigerweise ist vorgesehen, daß die Kammer-Volumina und/oder die Reflexöffnungen unterschiedlich sind und daß zwei gleiche Lautsprecherchassis vorgesehen sind. Dadurch ist die Fertigung wesentlich vereinfacht, da zwei gleiche Lautsprechersysteme verwendet werden können und außerdem ist das Abstimmen der Kammer bzw. der Gesamtlautsprecherbox wesentlich vereinfacht, da sich das Kammervolumen und/oder die Reflexöffnungen einfach verändern lassen. Andererseits besteht aber auch die Möglichkeit, die Kammervolumina und/oder die Reflexöffnungen etwa gleich auszubilden und daß dann zwei hinsichtlich ihrer elektroakustischen Kenngrößen unterschiedliche Lautsprecherchassis vorgesehen sind. In diesem Falle müssen entsprechend unterschiedliche und angepaßte Lautsprecher verwendet werden.

Zeckmäßigerweise ist das bzw. die Koppelvolumina gegenüber angrenzenden Kammern bzw. gegenüber benachbarten Koppelvolumen dicht abgeschlossen. Dieses dichte Koppelvolumen trägt mit zu einer weitgehend "starren" Kopplung der beiden Systeme bei, so daß die auftretenden Verzerrungen vergleichsweise klein gehalten werden können.

Eine abgewandelte Ausführungsform der Erfindung sieht vor, daß mehrere innere Schallwände mit jeweils einem oder mehreren daran angebrachten Lautsprecherchassis vorgesehen sind. Dadurch wird eine weitere Verkleinerung des Gehäusevolumens bei gleichem Frequenzgang möglich. Außerdem erhält man dadurch eine höhere Belastbarkeit der Lautsprecherbox.

Nachstehend ist die Erfindung mit ihren wesentlichen Einzelheiten anhand von Ausführungsbeispielen näher erläutert.

Es zeigt z.T etwas schematisiert:
- Fig. 1: eine Vorderseitenansicht einer Lautsprecherbox, z.T. aufgebrochen dargestellt,
- Fig. 2: eine Schnittansicht der Lautsprecherbox entsprechend der Schnittlinie II - II in Fig. 1,
- Fig. 3: eine Bandpass-Lautsprecherbox mit vier Lautsprecherchassis,
- Fig. 4: einen Frequenzgang durch Computersimulation und
- Fig. 5: ein Analogschaltbild der in Fig. 1 und 2 gezeigten Lautsprecherbox.

Eine in den Figuren 1 und 2 gezeigte Lautsprecherbox 1 weist ein Außengehäuse 2 auf, in dem sich eine innere Schallwand 3 mit daran angebrachten Lautsprecherchassis 4, 4a befindet. Die innere Schallwand 3 trennt zwei innerhalb des Gehäuses 2 befindliche Kammern 5, 5a ab, die jeweils durch eine Reflexöffnung 7 bzw. 7a an der Frontseite 9 der Lautsprecherbox mit dem Außenbereich verbunden sind. Die Reflexöffnungen 7, 7a können, wie in Fig. 2 erkennbar, durch Gehäusewandöffnungen gebildet sein, wobei in Ausführungsvarianten hier auch Tunnelöffnungen mit verlängertem Durchtrittskanal vorgesehen sein können. Die Größe der Reflexöffnungen 7, 7a bzw. auch deren spezielle Ausgestaltung eventuell mit Tunnel oder dergleichen dienen zur Abstimmung der Lautsprecherbox 1. In den Figuren ist gut erkennbar, daß die Kammervolumina unterschiedlich sind. Es werden hierbei gleiche Lautsprecherchassis verwendet, so daß durch die unterschiedlichen Kammer-Volumina entsprechend unterschiedliche akustische Daten erzielt werden, welche die untere und die obere Eckfrequenz des Bandpasses bestimmen. Auch die Reflexöffnungen sind dementsprechend unterschiedlich ausgebildet, wobei die kleinvolumigere Kammer die größere Reflexöffnung 7 und die andere Kammer 5a die kleinere Reflexöffnung 7a aufweist.

Die beiden Lautsprecherchassis 4, 4a sind mit ihren Membranvorderseiten 8 einander zugewandt angeordnet und begrenzen mit ihren Membranen ein dazwischen befindliches Koppelvolumen 6. Diese Koppelvolumen 6 ist durch die Membranen gegenüber dem jeweiligen Kammervolumen dicht abgeschlossen. Die Lautsprecherchassis sind akustisch seriell geschaltet und arbeiten akustisch in Phase, so daß die Membranen parallel zueinander ausgelenkt werden.

Die dargestellte Anordnung der Lautsprecherchassis mit zueinander gewandten Membranvorderseiten ermöglicht eine besonders einfache Montage und ergibt auch das kleinstmögliche Koppelvolumen 6. Dieses kleinstmögliche Koppelvolumen ist angestrebt, um einerseits das Gesamtvolumen der Lautsprecherbox klein zu halten und um andererseits auch die Verzerrungen der einzelenen Lautsprechersysteme durch eine möglichst starre Kopplung über ein kleines Koppelvolumen weitgehend zu kompensieren. Messungen haben ergeben, daß die harmonischen Verzerrungen um ca. 10 dB geringer liegen als bei Verwendung bisher üblichen Bandpass-Lautsprecherboxen mit einem Chassis.

In Fig. 4 ist der mit Hilfe eines Computers simulierte Frequenzgang einer erfindungsgemäßen Bandpass-Lautsprecherbox gemäß Fig. 1 und 2 erkennbar. Dabei ist auf der Ordinate der Schalldruck in Dezibel und auf der Abszisse die Frequenz aufgetragen. Bei dem vorliegenden Frequenzverlauf ist erkennbar, daß sich bei der -3 dB-Linie ein Frequenzbereich von etwa 40 Hertz bis ca. 220 Hertz ergibt. Da es sich bei der erfindungsgemäßen Lautsprecherbox um ein Bandpass-System höherer Ordnung handelt, sind dementsprechend auch die Flanken des Frequenz-Übertragungsbereiches entsprechend steiler als bei bisher üblichen Systemen.

In Fig. 5 ist noch ein Analogschaltbild der in Fig. 1 und 2 gezeigten Lautsprecherbox dargestellt. Darin bedeuten:
- Cab₁: erstes Kammervolumen,
- Rab₁: Verlustwiderstände der ersten Kammer,
- Mab₁: Tunnelmasse der ersten Reflexöffnung,
- Rat₁: Summe aller akustischen Chassiswiderstände des ersten Lautsprecherchassis,
- Cas₁: Membransteife des ersten Lautsprecherchassis,
- Mas₁: bewegte Masse (Membran + Schwingspule) des ersten Lautsprechers,
- Rat₂: Summer aller akustischen Chassiswiderstände des zweiten Lautsprecherchassis,
- Cas₂: Membransteife des zweiten Lautsprecherchassis,
- Mas₂: bewegte Masse des zweiten Lautsprecherchassis,
- Cab₂: Kammervolumen der zweiten Kammer,
- Rab₂: Verlustwiderstände der zweiten Kammer,
- Mab₂: Tunnelmasse der zweiten Reflexöffnung,
- Cz: Koppelvolumen,
- Pg₁/Pg₂: treibende Spannungsquellen.

Dieses Netzwerk ergibt eine Übertragungsfunktion zehnter Ordnung. Die Berechnung der jeweiligen Netzwerke für tiefe Frequenzen läßt sich durch die Annahme Cz=0 stark vereinfachen. Dies ergibt sich näherungsweise schon bei kleinen Volumina Cz von ca. 5 bis 10 Litern. Aus diesem Analogschaltbild ergibt sich auch, daß bei Verwendung zweier gleicher Lautsprecherchassis eine Halbierung des Gehäusevolumens erreicht wird.

Fig. 3 zeigt eine Bandpass-Lautsprecherbox 1a, die vier innere Schallwände 3 mit jeweils einem daran angebrachten Lautsprecherchassis 4 aufweist. Die Koppelvolumina 6 werden hier jeweils durch die Membranen benachbarter Lautsprecher sowie durch deren Schallwände 3 begrenzt und sind durch die Schallwände 3 sowie die Membranen gegenüber einer sich anschließenden Kammer 5, 5a bzw. sich anschließenden Koppelvolumina 6 dicht abgeschlossen. An die Koppelvolumina schließen sich außen die Klammern 5 und 5a mit jeweils Reflexöffnungen 7, 7a an. Bei dieser Ausführungsform ist nur noch ein Viertel des sonst mit einem Lautsprecher bestückten Gehäusevolumens erforderlich. Gleichzeitig ergibt sich eine viermal höhere Belastbarkeit. Bei dieser Bandpass-Lautsprecherbox ergibt sich eine Übertragungsfunktion zwölfter Ordnung. Dies wiederum ergibt steile Flanken des Frequenzganges und dadurch auch einen guten Gesamtwirkungsgrad der Lautsprecherbox. Die eingesetzten Lautspecherchassis 4, 4a, 4b, 4c arbeiten akustisch in Phase, wobei die Membranen praktisch parallel jeweils in gleiche Richtungen ausgelenkt werden.

Durch die erfindungsgemäße Bandpass-Lautsprecherbox konnten wesentliche Verbesserungen hinsichtlich folgender Vorgaben erzielt werden:
- wesentliche Verkleinerung des Gehäusevolumens,
- Erhöhung des Schalldruckes,
- weitgehend verzerrungsfreie Baßwiedergabe,
- Verwendung mit anderen Systemen ohne Einsatz von Frequenzweichen,
- Frequenzbereich etwa 50 bis 200 Hertz,
- niedriger Herstellungspreis.

Erwähnt sei noch, daß die in Fig. 1 und 2 mit ihren Membranvorderseiten 8 zueinander gewandten Lautsprecherchassis 4, 4a auch umgekehrt voneinander abgewandt an der inneren Schallwand 3 angeordnet sein können. In diesem Falle ist eine entsprechende Abdichtung des dazwischen befindlichen Koppelvolumens 6, welches dann durch die Membranrückseiten begrenzt wird, vorzusehen.

## Patentansprüche

1. Lautsprecherbox nach dem akustischen Bandpassprinzip mit einem Außengehäuse (2), einer inneren Schallwand (3) oder Reihe von inneren Schallwänden und daran angebrachtem Lautsprecherchassis (4,4a) sowie beidseits der inneren Schallwand (3) oder Reihe von inneren Schallwänden befindlichen Kammern (5,5a) mit jeweils wenigstens einer Reflexöffnung (7a,7b), **dadurch gekennzeichnet**, daß wenigstens zwei über Koppelvolumina (6) akustisch seriell geschaltete Lautsprecherchassis (4, 4a) in dem Bandpassgehäuse vorgesehen sind und akustisch in Phase arbeiten.

2. Lautsprecherbox nach Anspruch 1, dadurch gekennzeichnet, daß eine innere Schallwand (3) mit zwei daran angebrachten, zwischen sich ein Koppelvolumen (6) einschließende Lautsprecherchassis (4, 4a) vorgesehen sind.

3. Lautsprecherbox nach Anspruch 2, dadurch gekennzeichnet, daß die beiden Lautsprecherchassis (4, 4a) mit ihren Membranvorderseiten (8) einander zugewandt angeordnet sind.

4. Lautsprecherbox nach einem der Ansprüche 1 bis 3, dadurch gekennzeichnet, daß die Kammer-Volumina und/oder die Reflexöffnungen (7, 7a) unterschiedlich sind und daß zwei gleiche Lautsprecherchassis (4, 4a) vorgesehen sind.

5. Lautsprecherbox nach einem der Ansprüche 1 bis 3, dadurch gekennzeichnet, daß die Kammer-Volumina und/oder die Reflexöffnungen (7, 7a) etwa gleich sind und daß zwei hinsichtlich ihrer elektro-akustischen Kenngrößen unterschiedliche Lautsprecherchassis (4, 4a) vorgesehen sind.

6. Lautsprecherbox nach einem der Ansprüche 1 bis 5, dadurch gekennzeichnet, daß das bzw. die Koppelvolumina (6) gegenüber angrenzenden Kammern (5, 5a) bzw. gegenüber benachbarten Koppelvolumen abgeschlossen sind.

7. Lautsprecherbox nach einem der Ansprüche 1 bis 6, dadurch gekennzeichnet, daß mehrere innere Schallwände (3) mit jeweils einem oder mehreren daran angebrachten Lautsprecherchassis (4, 4a, 4b, 4c) vorgesehen sind.

## Claims

1. A loudspeaker enclosure according to the acoustic band-pass principle, including an outer housing (2), an inner acoustic baffle (3) and/or row of inner acoustic baffles and loudspeaker chassis (4, 4a) attached thereto, as well as chambers (5, 5a) which are situated on both sides of the inner acoustic baffle (3) or row of inner acoustic baffles and each have at least one reflex opening (7a, 7b),
**characterized in that** provided in the band-pass housing there are at least two loudspeaker chassis (4, 4a) which are acoustically serially connected via coupling volumes (6) and operate acoustically in phase.

2. A loudspeaker enclosure as claimed in claim 1, characterized in that provision is made for an inner acoustic baffle (3) with two loudspeaker chassis (4, 4a) attached thereto enclosing a coupling volume (6) therebetween.

3. A loudspeaker enclosure as claimed in claim 2, characterized in that the two loudspeaker chassis (4, 4a) are arranged with the diaphragm faces (8) thereof facing each other.

4. A loudspeaker enclosure as claimed in any one of claims 1 to 3, characterized in that the chamber volumes and/or the reflex openings (7, 7a) are different and that two like loudspeaker chassis (4, 4a) are provided.

5. A loudspeaker enclosure as claimed in any one of claims 1 to 3, characterized in that the chamber volumes and/or the reflex openings (7, 7a) are approximately the same and that two loudspeaker chassis (4, 4a) are provided which vary in respect of their electro-acoustic characteristics.

6. A loudspeaker enclosure as claimed in any one of claims 1 to 5, characterized in that the coupling volume(s) (6) are closed relative to adjacent chambers (5, 5a) and relative to the neighbouring coupling volume.

7. A loudspeaker enclosure as claimed in any one of claims 1 to 6, characterized in that provision is made for a plurality of inner acoustic baffles (3) with in each case one or a plurality of loudspeaker chassis (4, 4a, 4b, 4c) attached thereto.

## Revendications

1. Enceinte acoustique, travaillant selon le principe acoustique du passe-bande avec un boîtier extérieur (2), une paroi acoustique (3) intérieure ou une série de parois acoustiques intérieures et un châssis de haut-parleur (4, 4a) monté dessus, ainsi que des chambres (5, 5a) se trouvant de deux côtés de la paroi acoustique (3) intérieure ou de la rangée de parois acoustiques intérieures avec chaque fois au moins une ouverture de réflexion (7a, 7b), caractérisée en ce qu'au moins deux châssis de haut-parleur (4, 4a) montés acoustiquement en série par l'intermédiaire de cavité de couplage (6a) sont prévus dans le boîtier passe-bande et travaillent acoustiquement en phase.

2. Enceinte acoustique selon la revendication 1, caractérisée en ce qu'une paroi acoustique (3) avec deux châssis de haut-parleur (4, 4a) montés dessus et enclosant entre eux une cavité de couplage (4) sont prévus.

3. Enceinte acoustique selon la revendication 2, caractérisée en ce que les deux châssis de haut-parleur (4, 4a) sont disposés tournés l'un vers l'autre par leurs faces avant de membrane (8).

4. Enceinte acoustique selon l'une des revendications 1 à 3, caractérisée en ce que la cavité de chambre et/ou les ouvertures de réflexion (7, 7a) sont différentes et que deux châssis de haut-parleur (4, 4a) identiques sont prévus.

5. Enceinte acoustique selon l'une des revendications 1 à 3, caractérisée en ce que la cavité de chambre et/ou les ouvertures de réflexion (7, 7a) sont à peu prés identiques et que deux châssis de haut-parleur (4, 4a) différents au point de vue de leurs caractéristiques électroacoustiques sont prévus.

6. Enceinte acoustique selon l'une des revendications 1 à 5, caractérisée en ce que la, respectivement les, cavités de couplage (6) sont délimitées vis-à-vis des chambres (5, 5a) limitrophes, respectivement des cavités de couplage voisines.

7. Enceinte acoustique selon l'une des revendications 1 à 6, caractérisée en ce que plusieurs parois acoustiques (3) intérieures sont prévues avec chaque fois un ou plusieurs châssis de haut-parleur (4, 4a, 4b, 4c) montés dessus.
